# EUROPÄISCHE PATENTSCHRIFT

(11) **EP 0 912 875 B1**
(45) Veröffentlichungstag und Bekanntmachung des Hinweises auf die Patenterteilung: **11.04.2001**
(21) Anmeldenummer: 98900838.8
(22) Anmeldetag: 02.02.1998
(51) Int. Cl.: F41H 3/00

(54) **TARNSTRUKTUR**
CAMOUFLAGE STRUCTURE
STRUCTURE DE CAMOUFLAGE

(30) Priorität: 12.02.1997 CH 30497
(43) Veröffentlichungstag der Anmeldung: 06.05.1999
(73) Patentinhaber: Schweizerische Eidgenossenschaft, Eidgenössisches Militärdepartement, Gruppe Rüstung, 3003 Bern (CH)
(72) Erfinder: HEINIGER, Fritz, CH-3800 Interlaken (CH)
(74) Vertreter: Roshardt, Werner Alfred, Dipl.-Phys.
(86) Internationale Anmeldenummer: CH9800038
(87) Internationale Veröffentlichungsnummer: WO9836234

(56) Entgegenhaltungen:
- EP-A- 0 010 568
- EP-A- 0 058 210
- EP-A- 0 198 283
- DE-A- 2 759 657
- DE-A- 3 614 017
- FR-A- 2 716 038
- GB-A- 1 605 131
- GB-A- 1 605 187

## Beschreibung

### Technisches Gebiet

Die Erfindung betrifft eine Tamstruktur gemäss Oberbegriff des Anspruchs 1 sowie ein Tarnnetz mit einer solchen Tamstruktur. Eine Tarnstruktur dieser Art ist z.B. aus der FR 2.716.038 bekannt.

### Stand der Technik

Die möglichst umfassende Tarnung von Gegenständen, Anlagen und auch Personen ist ein zentraler Aspekt eines jeden militärischen Abwehrdispositivs. Dabei geht es darum, die Aufklärung im sichtbaren, im (nahen und fernen) IR-Bereich (IR = Infrarot) und vorzugsweise auch im Radarbereich zu verhindern oder zumindest zu erschweren. Tarnschichten, die diese Aufgabe mehr oder weniger gut erfüllen sind vom Prinzip her schon seit langem bekannt.

Um eine gute Tarnbeschichtung realisieren zu können, muss sich die Tarnwirkung natürlich auf den gesamten, sensormässig erfassbaren Wellenlängenbereich erstrecken. Im Infraroten ist insbesondere der die atmosphärischen Fenster II (3 - 5 µm) und III (8 - 14 µm) abdeckende Spektralbereich zu berücksichtigen. (vgl. z.B. Electro-Optics Handbook, Technical Series EOH-11, RCA Corporation, 1974, S. 91, Absatz 2).

Bereits aus der GB-565.238 ist eine Tambeschichtung mit effektiver Breitbandwirkung vom sichtbaren bis zumindest in den IR-Spektralbereich bekannt. Die Tarnwirkung wird dadurch erreicht, dass eine obere Beschichtung; welche für die Tarnung im sichtbaren Bereich verantwortlich ist, für Infrarot-Strahlung transparent ausgebildet wird, und dass eine darunter liegende Grundierung die Infrarot-Strahlung in gewünschter Weise reflektiert.

Die bekannte Beschichtung besteht somit aus einer Grundierung und einer darauf aufgebrachten Tarnfarbe (Pigmentschicht), welche im sichtbaren Bereich wie der natürliche Hintergrund (beispielsweise Chlorophyll) reflektiert. Die Grundierung ist im Bereich der terrestrischen thermischen Strahlung reflektierend und die Deckschicht für eben diesen Spektralbereich transparent. Die Pigmentschicht muss folglich ein Bindemittel verwenden, das in den Spektralbereichen der atmosphärischen Fenster II und III eine gute Transparenz aufweist.

Die DE-PS 977 526 offenbart eine Tarnung, die im sichtbaren Licht, im infraroten Gebiet und bei Radaranpeilung wirksam ist. Zur Tarnung in Radarbereich wird ein Tarnnetz mit einer elektrisch leitenden Unterschicht (Grundierung) versehen. Es kann sich dabei entweder um einen Metall-Lack (metallische Farbe) oder um eine aufgeklebte Metallfolie handeln. In jedem Fall ist die Grundierung so ausgebildet, dass sie im relevanten Wellenlängenbereich gut reflektierend ist. Folglich reflektiert die homogene metallische Grundierung (aufgrund des geringen Flächenwiderstandes von höchstens einigen wenigen Ohm) im Radarbereich gut. Auf die Grundierung werden streuende und absorbierende Schichten aufgetragen. Als Deckschicht ist zuoberst vorzugsweise in an sich bekannter Weise eine im sichtbaren Bereich wirksame Tarnfarbe aufgebracht.

Eine weitere Tarnbeschichtung ist aus der DE 725 253 bekannt. Für eine optimale Tarnung, die sich sowohl über den sichtbaren als auch den langwelligen Bereich erstreckt, wird eine Unterlegung der sichtbaren Tarnbeschichtung mit einer im langwelligen Bereich reflektierenden Schicht vorgeschlagen (vgl. z.B. Seite 2, Zeilen 19 - 32), welche aus einer Metallfolie (vgl. Seite 2, Beisp. 4) oder einer metallischen Farbe (vgl. Seite 2, Zeilen 33-43) besteht. Eine Aluminiumfolie hat (da sie einen homogenen metallischen Belag bildet) eine sehr gute Leitfähigkeit, d.h. eine starke reflektierende Wirkung für elektromagnetische Strahlung im Radar-Bereich. Der bekannte Belag ist also so ausgebildet, dass er automatisch auch im Radar-Bereich reflektiert.

Um die Tarnung im Radar-Bereich zu verbessern, können Folien mit Schlitzen verwendet werden (vgl. z.B. US 3.069.796 oder DE 1.088.843).

Über die aus dem o.g. Stand der Technik bekannten technischen Grundsätze kamen auch die späteren Versuche zur Realisierung einer verbesserten Tarnung (vgl. z.B. EP 0 058 210, Pusch) nicht wesentlich hinaus, so dass nach wie vor ein Bedürfnis nach aufklärungsresistenten Tarnmitteln besteht.

Die FR 2.716.038 befasst sich mit einer Tarnung, welche ein Material mit einer intrinsisch selektiven Emissivität aufweist. Ziel ist es, die Emission der abgedeckten Maschine in signifikanter Weise zu stören. Das verwendete Material hat die Wirkung, dass das Maximum der Emission in ein Band verschoberi wird, welches eine geringe atmosphärische Transmission aufweist. Das Material hoher selektiver Emissivität ist in einem festen Material geringer Emissivität eingebettet.

In der GB 1.605.131 wird eine Tarnung beschrieben, bestehend aus einem reflektierenden Untergrund und einer Farbe, deren Pigmente im sichtbaren und im nahen Infrarot tarnend sind und deren Bindemittel in den atmosphärischen Fenstern II und III eine Emissivität von weniger als 90% hat. Die Emissivität der Oberfläche wird durch Anwendung von unterschiedlichen Farbschichten in unregelmässigem Muster strukturiert.

Die GB 1.605.187 und die DE 27 59 657 A1 haben ein Tarnnetz zum Gegenstand, bei welchem die Emissivität der Tarnbeschichtung über die Oberfläche hinweg variiert, z.B. zwischen 50% und 90% im atmosphärischen Fenster II und zwischen 60% und 95% im atmosphärischen Fenster III.

Aus der DE 36 14 017 A1 ergibt sich eine Tarnung, welche auf Interferenzeffekten beruht. Die Dicke der Tarnschicht wird so gewählt, dass die Wärmeabstrahlung im II. und III. Fenster reduziert ist. Weiter wird darauf hingewiesen, dass mittlere Emissionsgrade von 30-70% gegenüber Extremwerten bevorzugt sind. Gemäss den in Fig. 2 gezeigten Kurven variiert der Reflexionsgrad.

Die EP 0 198 283 A2 hat ein Tarnmaterial zum Gegenstand, das sowohl in den atmosphärischen Fenstern II und III als auch im Radarbereich wirksam ist. In den genannten atmosphärischen Fenstern ist die Emissivität so festgelegt, wie in den oben erwähnten britischen Pusch-Patenten beschrieben. Im Radarbereich soll der Tarneffekt dadurch erreicht werden, dass Muster bzw. Rechtecke aufgebracht werden, deren Dimension kleiner als eine halbe Wellenlänge der grössten zu erwartenden Radar-Wellenlänge ist. Das Resultat ist eine von der Wellenlänge der Radarstrahlung abhängige Reflexion.

### Darstellung der Erfindung

Aufgabe der Erfindung ist es, eine Tarnstruktur anzugeben, die auch bei wechselnden Temperaturbedingungen (Tag/Nacht, Sonneneinstrahlung/Bewolkung) ihre Wirksamkeit gegenüber Aufklärung im IR-Bereich nicht verliert.

Die Lösung der Aufgabe ist durch die Merkmale des Anspruchs 1 definiert.

Bemerkenswert ist, daß die Tarnstruktur in den atmosphärischen Fenstern II und III einen jeweils in der Tendenz unterschiedlichen Verlauf der Emissivität hat. Mit anderen Worten: Die Emissivität ist im IR-Bereich nicht einfach konstant auf einem bestimmten Niveau, sondern hat in mindestens einem Spektralbereich eine mit zunehmender Wellenlänge fallende Tendenz, wobei den atmosphärischen Fenstern II und III eine besondere Bedeutung zukommt.

### Darstellung der Erfindung

Mit der erfindungsgemässen Tarnstruktur wird das thermische Verhalten (d.h. das Schwarzkörperspektrum) des Bodens imitiert, und zwar sowohl bei Sonneneinstrahlung als auch bei Bewölkung. Diesbezüglich besteht ein wesentlicher Unterschied zu Tarnstrukturen, welche die Temperatur (bzw. das IR-Spektrum) der bodenahen Luftschicht annehmen. Namentlich bei klarem Himmel ist nämlich der Temperaturverlauf des Bodens gegenüber demjenigen der Luft wesentlich verschieden. Hinzu kommt die Tatsache, dass die Temperaturverteilung der Luft sehr viel schmaler ist als diejenige des Bodens. Die Anpassung an die Lufttemperatur wird folglich insgesamt betrachtet nicht zu ähnlich guter Tarnwirkung führen, wie die Anpassung an die Bodentemperatur.

Eine für die erfindungsgemässe Tarnung wichtige Erkenntnis besteht darin, dass die Zenittemperatur eine massgebliche Grösse für die Bodentemperatur bzw. für deren Imitation ist. Die Güte der Tarnung hängt davon ab, wie die Zenittemperatur gespiegelt wird. Es sind insbesondere die spektralen Eigenschaften der Atmosphäre und der Sonneneinstrahlung zu berücksichtigen. Diese sind in IR-Bereich aber nicht konstant. sondern wellenlängenabhängig. Die grundlegende Erkenntnis besteht also darin, dass eine Tarnstruktur spektral adaptiert sein muss, wobei den Gegebenheiten durch eine in geeigneter Weise in der Tendenz angepasste Emissivität Rechnung zu tragen ist, wenn die Tarnwirkung über das Bekannte hinausgehen soll.

Versuche haben gezeigt, dass es besonders; vorteilhaft ist, wenn der Verlauf der Emissivität im atmosphärischen Fenster II in der Tendenz fallend ist. Die Emissivität ist also so gewählt, dass sie - innerhalb des genannten Fensters II - bei kleinen Wellenlangen höher als bei grossen ist. Die vorteilhafte Wirkung dieser Massnahme hängt insbesondere auch damit zusammen, dass das Schwarzkörperspektrum der Sonne im Bereich von 3 - 5 µm um etwa eine Dekade abfällt. Es ist allerdings nicht erforderlich, dass die Emissivität der Tarnstruktur im selben Mass abnimmt. Es genügt, wenn sie dieser Tendenz folgt.

Gute Ergebnisse lassen sich dann erzielen, wenn die Emissivität im oberen Wellenlängenbereich des atmosphärischen Fensters II mindestens 25%, insbesondere etwa 50% niedriger ist als in dessen unterem Wellenlängenbereich. Auf diese Weise kann eine unerwünschte (dem natürlichen bzw. realen Hintergrund nicht entsprechende) Glanzwirkung der Tarnbeschichtung minimiert werden.

Im atmosphärischen Fenster III (insbesondere im Bereich von 8-14 µm) soll die spektrale Emissivität leicht abgesenkt sein. In der Tendenz kann ihr Verlauf konstant sein. In diesem Sinn kann sich der Wert der relativen Emissivität im Bereich zwischen 0.7 - 0.9 bewegen (z.B. um 0.8).

Bei Nacht kann die Tarnwirkung u.U. dadurch beeintrachtigt werden, dass die tendenziell niedrige Zenittemperatur zu stark gespiegelt wird, was bei der Aufklärung als "schwarzes Loch" erkennbar wird.

Im Wellenlängenbereich zwischen den Fenstern II und III (wo die Atmosphäre für IR-Strahlung undurchlässig ist) soll die Emissivität so hoch wie möglich sein. Vorteilhafterweise ist sie höher als im atmosphärischen Fenster III.

Die erfindungsgemässe Tarnstruktur weist mindestens zwei Schichten auf. Die untere ist im IR-Bereich reflektierend. Die obere besteht zur Hauptsache aus einem Material, das im atmosphärischen Fenster II transparent ist, im Fenster III dagegen nicht.

Die obere Schicht ist z.B. eine Pigmentbeschichtung, welche für die Tarnung im sichtbaren Bereich verantwortlich ist. Das genannte, nur in spektralen Teilbereichen transparente Material der Deckschicht wird dann im wesentlichen durch das (die Farbpigmente einschliessende) Bindemittel (Träger bzw. Matrix aus Kunststoff) gebildet.

Die erwähnte untere Schicht (Grundierung) ist metallischer Art. Als bevorzugtes Beispiel sei Aluminium genannt. Die Grundierung kann als Metallfolie oder als aufgedampfte bzw. aufgesprühte Schicht auf einem Trägermaterial ausgebildet sein.

Gemäss einer besonders bevorzugten Ausführungsform ist die der oberen Schicht zugewandte Grenzfläche der Grundierung dreidimensional strukturiert, so dass die Emissivität der Tarnstruktur im atmosphärischen Fenster II mit zunehmender Wellenlänge abnimmt. Die genannte dreidimensionale Struktur lässt sich z.B. dadurch erzeugen, dass ein aus einem Fasermaterial (Gewebe) gebildeter Träger metallisch beschichtet wird. Es ist aber auch möglich, eine Metallfolie (oder eine mit Metall beschichtete Folie) mit einer feinen Prägung der Oberfläche zu versehen. Eine weitere Möglichkeit besteht z.B. darin, als Unterschicht ein gebürstetes Aluminiumblech zu verwenden.

Weiter kann es vorteilhaft sein, in der Tarnstruktur Streukorper einzulagern, welche eine diffuse Streuung der einfallenden Strahlung im Bereich von 3 - 5 µm erzeugen. In diesem Bereich können glatte metallische Oberflächen nämlich je nach Art der einfallenden Strahlung zu starken unnatürlichen Reflexen führen, so dass die Tarnung aufgeklärt werden kann. Als Streukörper können an sich bekannte Mattierungsmittel mit geeigneter Komgrösse dienen.

In der Praxis wird sehr oft eine multispektrale Tarnung gefordert. D.h. es genügt nicht, die Tarnung in IR-Bereich sicherzustellen, sondern es muss gleichzeitig eine Radartarnung geschaffen werden. Eine gute Tarnung im Radarbereich lässt sich dadurch erreichen, dass einerseits der Widerstand der metallischen Beschichtung geeignet gewählt ist und andererseits eine dreidimensionale Gestalt der tarnenden Fläche gegeben ist.

Der Widerstand im Radarbereich ist so zu bemessen, dass Radarwellen in einem gewissen Umfang absorbiert werden. In der Praxis zeigt sich, dass der (wellenlängenabhängige) Widerstand vorzugsweise in Bereich von 30 - 300 Ohm liegt. Der Widerstand kann durch die Wahl der Schichtdicke, das Material der Schicht, die lokale Durchbrechung (Löcher) eingestellt werden. Anstelle einer Dämpfung des elektrischen Feldes kann auch eine solche des magnetischen Feldes der Radarwelle treten (z.B. durch Anbringen einer magnetischen Schicht).

Um eine dreidimensionale Gestalt zu schaffen, kann bei einem Gewebe bzw. einem Laminat ein Blattschnitt (wie er z.B. aus der US 3.069.796 oder der DE 1.088.843 bekannt ist) angebracht werden. Diese Massnahme hat im übrigen auch im IR-Bereich eine vorteilhafte Wirkung, da sie auch dazu beiträgt, dass die Zenittemperatur in die verschiedensten Beobachtungsrichtungen reflektiert wird.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: Eine schematische Darstellung einer Tarnstruktur mit einem Gewebe als Träger;
- Fig. 2: eine schematische Darstellung einer Tarnstruktur in Form eines Laminats;
- Fig. 3: eine schematische Darstellung eines erfindungsgemässen Verlaufes der spektralen Emissivität der Tarnstruktur.

Grundsätzlich sind in den Figuren gleiche Teile mit gleichen Bezugszeichen versehen.

### Wege zur Ausführung der Erfindung

Fig. 1 zeigt den Aufbau der erfindungsgemässen Tarnstruktur im Querschnitt. Als Träger wird ein Fasergewebe 1 verwendet. Dieses ist nicht nur sehr robust und reissfest, sondern hat auch eine (im Mikrometer-Bereich) dreidimensional strukturierte Oberfläche 1.1. Im Prinzip wird die Oberfläche 1.1 durch eine Vielzahl von feinen, mehr oder weniger zylindrischen Fasern (aus Polyester oder dergleichen) gebildet, welche dicht nebeneinander und übereinander liegen. So entsteht eine Dreidimensionalitat, welche in der nachfolgend beschriebenen Weise für Infrarot-Strahlung Bereich von 3 - 5 µm eine streuende Wirkung entfalten kann.

Die Oberfläche 1.1 ist mit einer Metallbeschichtung 2 bedeckt Diese kann aufgesprüht, aufgedampft oder evtl. auch aufgestrichen sein. Gemäss einer besonders bevorzugten Ausführungsform dient sie nicht nur zur Reflexion (bzw. Streuung) der Infrarotstrahlung, sondern auch zur Tarnung im Radar-Bereich. Die dazu erforderliche Einstellung der Leitfähigkeit erfolgt einerseits über die geeignete Wahl des Materials, andererseits (und das vor allem) durch die Festlegung der Schichtdicke. Der Flächenwiderstand im Frequenzbereich von Radarwellen liegt vorzugsweise im Bereich von einigen wenigen bis einigen hundert Ohm.

Dadurch, dass die (in der Regel sehr dünne) Metallbeschichtung 2 auf einen Träger mit dreidimensional strukturierter Oberfläche 1.1 aufgebracht ist, hat sie auf ihrer Oberseite 2.1 selbst eine entsprechende Strukturierung im Mikrometer-Bereich.

Zuoberst befindet sich eine Deckschicht 3. Da diese im sichtbaren Wellenlängenbereich (in an sich bekannter Weise) tarnen soll, ist sie als Pigmentschicht ausgebildet. Je nach Verwendungszweck der Tarnung wird die Farbe der Pigmente eher im Grauton- oder eher im Grüntonbereich sein.

Das (für das Verhalten der Deckschicht 3 im Infrarotbereich massgebliche) Bindemittel der Pigmentschicht ist im Sinn einer bevorzugten Ausführungsform der Erfindung transparent für Wellenlängen von 3 - 5 µm (atmosphärisches Fenster II), nicht so aber für Wellenlängen von 8 - 14 µm (atmosphärisches Fenster III).

Die Transparenz der Deckschicht 3 ist durch die Wahl der Schichtdicke einstellbar. Ist die Deckschicht 3 nämlich genügend dünn, dann kann im atmosphärischen Fenster III im Endeffekt trotzdem eine gewisse Transparenz (und infolgedessen eine Emissivität in der gewünschten Höhe) erreicht werden.

Die erfindungsgemässe Tarnstruktur kann auch durch ein Laminat gebildet sein. Ein solches ist beispielhaft in Fig. 2 gezeigt. Die untere Schicht, welche auf einem nicht dargestellten Träger aufgebracht sein kann oder u.U. gleich selbst als Trägermaterial dient, ist eine Metallfolie 4. Sie ist mit einer Deckschicht 5 bedeckt, welche gleich ausgebildet sein kann wie die anhand der Fig. 1 beschriebene.

Um die einfallende Infrarot-Strahlung in einem gewünschten Ausmass diffus zu streuen, sind in der Deckschicht 5 (oder an der Grenzfläche zwischen Metallfolie 4 und Deckschicht 5) Streukörper 6 eingelagert. Es handelt sich um Partikel, deren Grösse zumindest im Bereich der interessierenden Wellenlänge (3 - 5 µm) liegt, so dass sie eine Streuwirkung entfalten können. Es kann dabei vorteilhaft sein, wenn die statistische Verteilung der Partikelgrösse nicht allzu eng ist (Verwendung polydisperser Mattierungsmittel).

Die erfindungsgemässe Schichtstruktur eignet sich insbesondere für Tarnnetze. Es handelt sich dabei um gewebe- oder folienartige Planen, welche über die zu tarnenden Gegenstände geworfen werden können. Um eine gute Wirkung gegen Radar-Aufklärung zu erreichen, sind diese Tarnnetze vorzugsweise mit einem geeigneten Blattschnitt versehen. Im ausgebreiteten Zustand stellen sich die herausgeschnittenen Blätter auf und entfalten eine diffuse Streuwirkung im Radar-Bereich.

Fig. 3 zeigt eine Darstellung der Grösse S = 1 - *ρ* (*ρ* = Reflexivität), welche für graue Körper etwa der relativen Emissivität (Eᵣ) entspricht, für eine erfindungsgemässe Tarnstruktur in Abhängigkeit von der Wellenlänge (*λ*). Von Interesse ist an dieser Stelle nur der Wellenlängenbereich von 3-14 µm, welcher die atmosphärischen Fenster II und III einschliesst.

Am unteren Ende des Fensters II (d.h. bei 3 µm) ist die Emissivität etwas kleiner als 1.0 (z.B. zwischen 0.65 und 0.9).

Mit zunehmender Wellenlänge geht die Emissivität zurück. Im vorliegenden Beispiel fällt sie auf fast die Hälfte des ursprünglichen Wertes, d.h. auf 0.3 - 0.45. Die Steilheit des Abfalls liegt z.B. bei einer Oktave pro Mikrometer, insbesondere bei etwa einer Dekade pro Mikrometer. In Fig. 3 ist im Bereich zwischen 4 µm und 5 µm ein kleines Plateau erkennbar.

Ab 5 µm beginnt ein starker Anstieg auf ein maximales Niveau. Dieses ist vorzugsweise mindestens so hoch wie die Emissivität im atmosphärischen Fenster III. Im vorliegenden Fall liegt das Maximum im Bereich von 0.85-1.0. In der Tendenz ist der Verlauf der Emissivität - nach dem Aufstieg zum Maximum - gleichbleibend hoch.

Im atmosphärischen Fenster III soll die Emissivität reduziert sein. Im vorliegenden Beispiel bewegt sie sich zwischen 0.75 - 0.85. Auch in diesem Wellenlängenbereich ist der tendenzielle Verlauf konstant (also weder steigend noch fallend).

In Fig. 3 ist nur eine von vielen Möglichkeiten dargestellt. Namentlich im Bereich zwischen den Fenstern II und III braucht die Emissivität nicht unbedingt auf ein maximales Niveau anzusteigen. Sie kann z.B. auch langsam und mehr oder weniger kontinuierlich auf das im Fenster III gewünschte Niveau ansteigen. Da nämlich die Atmosphäre im Bereich zwischen 5 µm und 8 µm nicht durchlässig ist, ist der Verlauf der Emissivität in diesem Wellenlängenbereich nicht sehr kritisch für die Güte der Tarnwirkung.

Im atmosphärischen Fenster III ist in Fig. 3 zwar ein konstanter Verlauf gezeigt, eine mit zunehmender Wellenlänge fallende oder steigende Tendenz ist aber nicht ausgeschlossen. Selbstverständlich kann auch der Verlauf im Fenster II eine andere Tendenz aufweisen.

Es versteht sich, dass eine konkrete Messkurve einer erfindungsgemässen Tarnstruktur innerhalb gewisser Grenzen schwanken wird. Kleinere Modulationen werden nicht zu vermeiden sein. Auf diese kommt es bei der Erfindung aber gar nicht so sehr an. Wichtig ist der grossräumige Verlauf, d.h. die Tendenz der Kurve.

Auf einem Tarnnetz können Flächenbereiche mit unterschiedlicher Tarnstruktur vereinigt sein (in der Art einer Patchwork-Anordnung). Es ist dabei zu beachten, dass die erfindungsgemässe Emissivität nicht an einem einzelnen Punkt des Netzes, sondern nur im gesamten betrachtet (d.h. unter Berücksichtigung einer grösseren Fläche) zu erfüllen ist.

Wenn auch Tarnnetze die bevorzugte Anwendung darstellen, so ist doch nicht ausgeschlossen, dass die erfindungsgemässe Tarnstruktur auf der Oberflache eines Gehäuses eines technischen Gerätes oder eines Gebäudes angebracht wird.

Zusammenfassend ist festzustellen, dass durch die Erfindung eine Tarnstruktur geschaffen worden ist, die aufgrund der wellenlängenabhängigen Emissivität eine an die konkreten Umstände optimal angepasste Tamwirkung zu entfalten vermag.

## Patentansprüche

1. Tarnstruktur mit einer im IR-Bereich reflektierenden Schicht (2; 4) mit einer Emissivitat, die in den atmosphärischen Fenstern II (3 - 5 µm) und III (8 - 14 µm) einen unterschiedlichen Verlauf hat, dadurch gekennzeichnet. daß die Emissivität im atmosphärischen Fenster II eine mit zunehmender Wellenlänge fallende Tendenz hat.

2. Tarnstruktur nach Anspruch 1, dadurch gekennzeichnet, dass die Emissivität im atmosphärischen Fenster II (3 - 5 µm) um mindestens 25%. insbesondere um 50% oder mehr abfällt.

3. Tarnstruktur nach einem der Anspruche 1 bis 2, dadurch gekennzeichnet, dass die Emissivität im atmosphärischen Fenster III (8 - 14 µm) tendenziell konstant ist und in einem Bereich von 0.7 - 0.9 liegt.

4. Tarnstruktur nach einem der Ansprüche 1 bis 3, dadurch gekennzeichnet, dass die Emissivität im Wellenlängenbereich zwischen den atmosphärischen Fenstern II und III mindestens so hoch wie im atmosphärischen Fenster III (8 - 14 µm) ist.

5. Tarnstruktur nach einem der Ansprüche 1 bis 4, dadurch gekennzeichnet, dass über der im IR-Bereich reflektierenden, ersten Schicht (2; 4) eine obere, zweite Schicht (3; 5) vorgesehen ist. die im wesentlichen aus einen Material besteht, das im atmosphärischen Fenster II (3 - 5 µm) transparent ist, im atmosphärischen Fenster III (8 - 14 µm) dagegen nicht.

6. Tarnstruktur nach einem der Ansprüche 1 bis 5, dadurch gekennzeichnet, dass die erste, im IR-Bereich reflektierende Schicht (2; 4) im wesentlichen aus Metall, insbesondere aus Aluminium besteht.

7. Tarnstruktur nach einem der Ansprüche 1 bis 6, dadurch gekennzeichnet, dass eine obere Grenzfläche der reflektierenden, ersten Schicht (2; 4) dreidimensional strukturiert ist, so dass die Emissivität im atmosphärischen Fenster II (3 - 5 µm) mit zunehmender Wellenlänge abnimmt.

8. Tarnstruktur nach einem der Ansprüche 5 bis 7, dadurch gekennzeichnet, dass in der oberen, bzw. zwischen der oberen und der unteren Schicht Streukörper (6) eingelagert sind, um eine diffuse Streuung von einfallender Infrarotstrahlung insbesondere im Bereich von 3 - 5 µm zu bewirken.

9. Tarnstruktur nach einem der Ansprüche 1 bis 8, dadurch gekennzeichnet. dass sie als Deckschicht (3; 5) eine Pigmentschicht für die Tarnung im sichtbaren Bereich aufweist.

10. Tarnnetz mit einer Tarnstruktur mit einer im IR-Bereich reflektierenden Schicht (2; 4) mit einer Emissivität, die in den atmosphärischen Fenstern 11 (3 - 5 µm) und III (8 - 14 µm) einen unterschiedlichen Verlauf hat, dadurch gekennzeichnet, daß die Emissivität im atmosphärischen Fenster II eine mit zunehmender Wellenlänge fallende Tendenz hat.

11. Tarnnetz nach Anspruch 10, dadurch gekennzeichnet, dass es als Laminat oder beschichtetes Gewebe ausgebildet ist.

12. Tarnnetz nach einem der Ansprüche 10 oder 11, dadurch gekennzeichnet, dass es für die Tarnung im Radar-Bereich einen Blattschnitt aufweist

## Claims

1. Camouflage structure with a layer (2; 4) reflecting in the IR range with an emissivity which has a different course in the atmospheric windows II (3-5 µm) and III (8-14 µm), characterized in that the emissivity in the atmospheric window II has a falling tendency with increasing wave length.

2. Camouflage structure according to claim 1, characterized in that the emissivity in atmospheric window II (3-5 µm) drops by at least 25%, especially by 50% or more.

3. Camouflage Structure according to one of claims 1 to 2, characterized in that the emissivity in atmospheric window III (8-14 µm) tends to be constant and lies in a range from 0.7 to 0.9.

4. Camouflage structure according to one of claims 1 to 3, characterized in that the emissivity in the wave length range between atmosphcric windows II and III is at least as high as in atmospheric window III (8-14 µm).

5. Camouflage structure according to one of claims 1 to 4, characterized in that, above the first layer (2; 4), which reflects in the IR range, an upper, second layer (3; 5) is provided which basically consists of a material which is transparent in atmospheric window II (3-5 µm), but not in atmospheric window III (8-14 µm).

6. Camouflage structure according to one of claims 1 to 5, characterized in that the first layer (2; 4) reflecting in the IR range basically consists of metal, especially of aluminum.

7. Camouflage structure according to one of claims 1 to 6, characterized in that a upper boundary layer of the reflecting first layer (2; 4) is structured in three dimensions so that the emissivity in the atmospheric window II (3-5 µm) diminishes with increasing wave length.

8. Camouflage structure according to one of claims 5 to 7, characterized in that scattering elements (6) are embedded in the upper layer, or between the upper and the lower layers, in order to bring about a diffuse scattering of incident infrared radiation, especially in the 3-5 µm range.

9. Camouflage structure according to one of claims 1 to 8, characterized in that it has a pigment layer for camouflage in the visible range as a cover layer (3; 5).

10. Camouflage network with a camouflage structure with a layer (2; 4) reflecting in the IR range with an emissivity which has a different course in atmospheric windows II (3-5 µm) and III (8-14 µm), characterized in that the emissivity in atmospheric window II has a falling tendency with increasing wave length.

11. Camouflage network according to 10, characterized in that it is constructed as laminated or as a coated tissue.

12. Camouflage network according to one of claims 10 or 11, characterized in that it has a blade section for camouflage in the radar range.

## Revendications

1. Structure de camouflage comportant une couche (2;4) produisant une réflexion dans le domaine de l'infrarouge et présentant une émissivité, qui possède une allure différente dans les fenêtres atmosphériques (II) (3-5 µm) et (III) (8-14 *µ*m), caractérisée en ce que l'émissivité dans la fenêtre atmosphérique (II) a tendance à diminuer lorsque la longueur d'onde augmente.

2. Structure de camouflage selon la revendication 1, caractérisée en ce que l'émissivité dans la fenêtre atmosphérique (II) (3-5 *µ*m) diminue d'au moins 25 % et notamment de 50 % ou plus.

3. Structure de camouflage selon l'une des revendications 1 et 2, caractérisée en ce que l'émissivité dans la fenêtre atmosphérique (III) (8-14 *µ*m) présente une tendance constante et se situe dans une gamme de 0,7-0,9.

4. Structure de camouflage selon l'une des revendications 1 à 3, caractérisée en ce que l'émissivité dans la gamme des longueurs d'onde entre les fenêtres atmosphériques (II) et (III) est au moins aussi élevée que dans la fenêtre atmosphérique (III) (8-14 *µ*m).

5. Structure de camouflage selon l'une des revendications 1 à 4, caractérisée en ce qu'au-dessus de la première couche (2;4), qui réalise une réflexion dans la gamme de l'infrarouge, est prévue une deuxième couche supérieure (3;5), qui est réalisée essentiellement en un matériau qui est transparent dans la fenêtre atmosphérique (II) (3-5 *µ*m) et au contraire ne l'est pas dans la fenêtre atmosphérique (III) (8-14 *µ*m).

6. Structure de camouflage selon l'une des revendications 1 à 5, caractérisée en ce que la première couche (2;4), qui réalise une réflexion dans le domaine de l'infrarouge, est réalisée essentiellement en un métal, notamment en aluminium.

7. Structure de camouflage selon l'une des revendications 1 à 6, caractérisée en ce qu'une surface limite supérieure de la première couche réfléchissante (2;4) est structurée de façon tridimensionnelle de sorte que l'émissivité dans la fenêtre atmosphérique (II) (3-5 *µ*m) diminue lorsque la longueur d'onde augmente.

8. Structure de camouflage selon l'une des revendications 5 à 7, caractérisée en ce que des corps diffuseurs (6) sont insérés dans la couche supérieure ou entre la couche supérieure et la couche inférieure de manière à provoquer une dispersion diffuse du rayonnement infrarouge incident notamment dans la gamme de 3-5 *µ*m.

9. Structure de camouflage selon l'une des revendications 1 à 8, caractérisée en ce qu'elle comporte, comme couche de revêtement (3;5), une couche de pigment pour le camouflage dans la gamme visible.

10. Filet de camouflage possédant une structure de camouflage comportant une couche (2;4), qui réalise une réflexion dans le domaine de l'infrarouge, avec une émissivité, qui possède une allure différente dans les fenêtres atmosphériques (II) (3-5 *µ*m) et (III) (8-14 *µ*m), caractérisé en ce que l'émissivité de la fenêtre atmosphérique (II) a tendance à diminuer lorsque la longueur d'onde augmente.

11. Filet de camouflage selon la revendication 10, caractérisé en ce qu'il est agencé sous la forme d'un stratifié ou d'un tissu enduit.

12. Filet de camouflage selon l'une des revendications 10 ou 11, caractérisé en ce qu'il comporte une découpe en feuille pour le camouflage dans le domaine du radar.
